# EUROPÄISCHE PATENTSCHRIFT

(11) **EP 0 565 824 B1**
(45) Veröffentlichungstag und Bekanntmachung des Hinweises auf die Patenterteilung: **24.04.1996**
(21) Anmeldenummer: 93102150.5
(22) Anmeldetag: 11.02.1993
(51) Int. Cl.: B30B 9/12, B30B 9/06

(54) **Presse zur Entwässerung von durch Komprimieren entwässerbaren Materialien**
Press for dewatering substances through compression
Presse pour la déshydratation de matières par compression

(30) Priorität: 11.04.1992 DE 4212275; 11.09.1992 DE 4230384; 11.09.1992 DE 4230383; 11.09.1992 DE 4230385
(43) Veröffentlichungstag der Anmeldung: 20.10.1993
(73) Patentinhaber: Voith Sulzer Stoffaufbereitung GmbH, D-88191 Ravensburg (DE)
(72) Erfinder: Schnell, Hans, W-7947 Mengen (DE); Volk, Armin, Dipl.-Ing., W-7987 Weingarten (DE)

(56) Entgegenhaltungen:
- EP-A- 0 037 041
- EP-A- 0 211 706
- EP-A- 0 219 785
- WO-A-91/06422
- FR-A- 376 833
- FR-A- 1 494 284
- US-A- 2 260 865
- US-A- 3 073 239
- US-A- 3 715 977
- US-A- 4 256 035

## Beschreibung

Die Erfindung betrifft ein Presse zur Entwässerung gemäß dem Oberbegriff des Anspruchs 1. Sie wird im folgenden am Beispiel von in der Altpapieraufbereitung anfallenden Abfällen beschrieben, ist aber auch auf andere durch Komprimieren entwässerbare Materialien anwendbar.

Bekanntlich enthält das Altpapier zumeist einen gewissen Anteil von Störstoffen, welche bei der Aufbereitung zum Zweck der Wiederverwendung des Altpapiers entfernt werden sollen. Hierfür steht eine Anzahl von Maschinen und Verfahren zur Verfügung, die das weiter zu verarbeitende Altpapier als Gutstoff und die daraus entfernten Störstoffe als Reject ableiten. Diese Rejecte werden normalerweise deponiert oder auch in Spezialfällen zu neuen Produkten verarbeitet. Da die Altpapieraufbereitung in der Regel in wässeriger Suspension erfolgt, sind die Rejecte stark wasserhaltig, was sie schwer manipulierbar macht und die Transport- und Deponiekosten zu ihrer Beseitigung beträchtlich erhöht.

Als wirtschaftliches und praktikables Verfahren hat sich das mechanische Abpressen des Wassers aus dem Material erwiesen. So werden etwa Schneckenpressen verwendet, bei denen eine angetriebene Förderschnecke innerhalb eines im wesentlichen konzentrisch zylindrischen oder konischen, gelochten Blechmantels oder dergl. angeordnet ist. Der radial zugegebene Rejecteintrag wird im Zusammenwirken mit einer Staueinrichtung entwässert, wobei das Wasser durch den gelochten Blechmantel oder dergl. entweichen kann, während die Rejecte zurückgehalten werden. Die Verdichtung und Entwässerung des Rejects wird verbessert, wenn für den Blechmantel eine konische Form gewählt wird, deren Durchmesser sich in Rejectlaufrichtung verkleinert, wobei selbstverständlich auch der äußere Schneckendurchmesser an diese geometrischen Verhältnisse angepaßt werden muß.

Aus der EP-A-0 211 706 ist eine Saftpresse bekannt mit einer ersten Preßkammer, in der das Material durch eine Förderschnecke bewegt wird und einer sich daran anschließenden zweiten Preßkammer. In der zweiten Preßkammer wird ein Gegenstau dadurch gebildet, daß ein über eine Feder abgestützter konischer Dorn zentrisch in den Preßkuchen hineingedrückt wird. Dadurch und durch Bewegung des Preßkuchens findet eine Nachverdichtung in dieser zweiten Preßkammer statt, wobei jedoch die dazu erforderlichen Kräfte im wesentlichen durch die Förderschnecke aufgebracht werden müssen, was diese stark belastet.

In einer weiteren, durch die US-A-3 715 977 bekannt gemachten Saftpresse, schließt sich an die mit einer Förderschnecke versehene Preßkammer eine weitere Preßkammer an, die frei von Einbauten ist. In dieser staut sich der Preßkuchen und wird weiter entsaftet. Nach einer gewissen Zeit kann die Preßkammer nach oben abgeklappt und gereinigt werden.

Werden die bekannten Entwässerungschnecken wie beschrieben ausgeführt, sind sie infolge der intensiven Reibung zwischen Reject und den Bauteilen der Maschine einem besonders großen Verschleiß ausgesetzt. Es findet nämlich eine beträchtliche Relativbewegung bei gleichzeitig enormen Axial-und Radialkräften zwischen dem bereits stark eingedickten Stoff und den Bauteilen statt. Zudem enthält dieser Reject - neben einem Rest an Fasern - oft viele kleine Metallteile und harte Plastikstücke, die erfahrungsgemäß zu einem hohen Verschleiß auch hochwertiger metallischer Bauteile führen können.

Es stellt sich daher die Aufgabe, eine Entwässerungspresse für durch Komprimieren entwässerbare Materialien derart zu gestalten, daß ein hoher Entwässerungsgrad erreichbar ist und gleichzeitig ein übermäßiger Verschleiß an den das Verfahren ausführenden Maschinen vermieden wird. Das soll auch dann möglich sein, wenn das zu entwässernde Material aus bei der Aufbereitung von Altpapierstoff anfallenden Abfällen besteht.

Die gestellte Aufgabe wird durch die kennzeichnenden Merkmale des Anspruchs 1 in vollem Umfang gelöst.

Die Unteransprüche 2 bis 23 beschreiben besondere Ausführungsformen der Erfindung .

Dadurch daß in der erfindungsgemäßen Vorrichtung die Preßbehandlung nicht stetig sondern absatzweise erfolgt, können problemlos sehr hohe Kräfte auf das Material ausgeübt werden. Zwischen den die Preßkraft auf das Material übertragenden Bauteilen und dem Material finden nur geringe Relativbewegungen statt. Findet die Preßbewegung rechtwinklig zur Richtung der anfänglichen Förderung statt, wird das Material eingeschlossen und ist sehr stark komprimierbar, ohne daß auf die die anfängliche Förderung bewirkenden Bauteile eine nachteilig hohe Kraft übertragen würde.

Die Erfindung wird erläutert an Hand von Zeichnungen. Dabei zeigen
- Figur 1: ein Funktionsschema des Erfindunggegenstandes
- Figur 2: ein schematisches Schnittbild des Erfindunggegenstandes
- Figur 3: eine Draufsicht der in Fig. 2 gezeigten Vorrichtung
- Figur 4: schematisch den Ablauf der Preßbehandlung in den Darstellungen a, b, c
- Fig. 5-7: schematisch dargestellt das Wirken verschiedener Preßvorrichtungen
- Fig. 8, 9: schematisch: eine vorteilhafte Ausführung der Preßelemente
- Fig. 10: schematisch: eine weitere Preßeinrichtung mit Absätzen
- Fig. 11: schematisch: eine weitere Preßeinrichtung mit Gelenken.
- Fig. 12: schematisch: den Erfindungsgegenstand mit geschwenkter Schnecke
- Fig. 13: schematisch: den Erfindungsgegenstand mit abgeklappter Austragsvorrichtung
Figur 1 erläutert in einem Schema die einzelnen Funktionen, die durch die erfindungsgemäße Vorrichtung erfüllt werden können. In dem hier dargestellten Beispiel wird ein Altpapierstoff S in der Aufbereitung 1 bearbeitet, wobei Abfälle anfallen, während der aufbereitete und von Abfällen zumindest teilweise gereinigte Stoff S' weitergeführt wird. Die Abfälle gelangen als das zu entwässernde Material A in eine Förderung 2 mit einer Förderstrecke 5. Infolge der Schwerkraft und meistens auch durch Verdichtung wird dabei Wasser W aus den Abfällen entfernt. Das so entwässerte Material A' wird anschließend in der Preßstrecke 6 der Preßbehandlung 3 unterzogen und unter Abgabe von weiterem Wasser W' noch stärker entwässert als pfropfenförmiges Material A'' herausgeführt.

Figur 2 zeigt eine erfingsgemäß ausgebildete Preßvorrichtung. In dem hier gezeigten Fall wird als Fördervorrichtung 7 eine Transportschnecke verwendet. Das Material A gelangt durch eine Öffnung 11 in das Volumen 8, in dem sich die Transportschnecke befindet. Das Volumen 8 wird begrenzt durch einen mit Löchern 9 versehenen Mantel 10, der hier zylindrisch ausgebildet ist. Das Material wird beim Durchlaufen der Förderstrecke 5 bereits sowohl durch die Schwerkraft als auch durch eine beim Transport eventuell stattfindende Komprimierung vorentwässert. Dabei läuft das Wasser W durch die Öffnungen 9 des Mantels 10 in einen Entwässerungskasten 17. Nach Durchlaufen der Förderstrecke 5 gelangt das Material in den Bereich des Austrags 12.

In der nun sich anschließenden Preßstrecke 6 kommen die zwischen einer oberen und einer unteren Platte 23 bzw. 24 stehenden Preßelemente 13, 14 zum Einsatz. In dem hier gezeigten Fall sind sie rechtwinkelig zur Förderrichtung der Transportschnecke in Führungen 18 bewegbar und werden durch Stellmotore 19 periodisch gegen das Material A' gepreßt. Der beispielsweise hydraulisch betätigte Stellmotor wird über Rohrstutzen 21 mit einem Druckmedium versorgt. Durch das Pressen gelangt weiteres Wasser W' in den Entwässerungskasten 17. Natürlich sind auch Stellmotore gemäß Fig. 11 oder andere preßkrafterzeugende Einrichtungen denkbar. Das nun sehr stark entwässerte Material A'' kann aus der Vorrichtung herausfallen oder wird durch nachfolgendes Material herausgefördert. Die Transportschnecke wird angetrieben durch einen Antriebsmotor 16, der - wie schematisch angedeutet - über einen Riemen oder dergl. die Welle der Transportschnecke in Rotation versetzt.

Dieselbe Preßvorrichtung ist in Fig. 3 unter Weglassen der oberen Platte 23 als Ansicht von oben dargestellt mit Blick auf das Gehäuse 15 und die Einlauföffnung 11.

Fig. 4 zeigt in grob-schematischer Darstellung die Umformung des komprimierten Materials A' zum ausgepreßten propfenförmigen Material A''. Dabei zeigen die Darstellungen a, b, c den Ablauf des Preßvorgangs, und zwar (a): ungepreßt, die Preßelemente 13 und 14 werden gegen den Abfall A' bewegt; (b): mit Hilfe von relativ großen Kräften K und K' wird der Abfall gepreßt und fällt gemäß (c) als umgeformter und komprimierter Propfen an.

Die Veränderung eines auf runden Querschnitt kompaktierten Stoffes zu einem mit länglichem Querschnitt bringt eine Umformung des gesamten Pfropfens mit sich, was eine wesentliche Verbesserung der Entwässerungsmöglichkeiten bedeutet. Dadurch wird nämlich im zu pressenden Stoff die Position benachbarter Bereiche zueinander verändert und das Ineinanderfügen zu einem kompakten Preßling wesentlich erleichtert, was wiederum die Entwässerungsleistung bei gleichem Kraftaufwand verbessert. Beispiele hierzu sind in den Fig. 5 bis 7 skizziert, ohne daß diese Auswahl vollständig sein könnte.

Eine weitere Verbesserung des Effektes bringen gemäß Fig. 8 hier als Kegel ausgeführte, mit nicht gezeichneten Löchern versehene Erhebungen 27 auf dem Preßelement 13. Sie sind auf der dem zu pressenden Material zugewandten Seite angebracht und drücken sich beim Preßvorgang in dieses hinein. Dadurch wird der Weg für das Wasser in vorteilhafter Weise verkürzt. Fig. 9 zeigt die Anordnung mit derart gestalteten Preßelementen 13 und 14 zusammen mit der oberen (23) und unteren (24) Platte im Schnitt.

Wie Fig. 10 zeigt, können die Preßelemente 13'', 14'' so ausgebildet sein, daß sie das zu pressende Material A' besonders intensiv in mehreren Einzelschritten behandeln können. Daher wird hier die Preßstrecke 6 als in Teil-Preßstrecken 6' und 6'' aufgeteilt dargestellt. Das Material gelangt nach der Pressung in der Teil-Preßstrecke 6' durch nicht gezeigtes nachdrückendes Material in die Teil-Preßstrecke 6'', nachdem sich die Preßelemente wieder geöffnet haben. Dann erfolgt eine weitere starke Verdichtung und Entwässerung. Beim abermaligen Öffnen der Preßelemente kann der noch verdichtete Pfropfen herausfallen oder durch nachfolgendes Material herausgedrückt werden. Der gezeigte Absatz 26 kann den Effekt vorteilhaft verstärken, ist aber nicht notwendig. Selbstverständlich können sich auch noch weitere nicht gezeigte Teil-Preßstrecken anschließen. Die hier nicht gezeichneten Öffnungen in den Preßelementen können dort, wo das Material stärker gepreßt ist, zur besseren Wasserabfuhr größer gewählt werden, weil der dann stärker verdichtete Pfropfen weniger dazu neigt, sich in die Löcher hineinzudrücken und sie so zu verstopfen.

Fig. 11 stellt schematisch eine andere Möglichkeit dar, nämlich wie die Preßelemente 13' und 14' an dem Gehäuse 15 durch Gelenke 25 schwenkbar gelagert und durch Stellmotore 19' bewegt werden können. Die Offenstellung ist dünner gezeichnet als die Preßstellung.

In der Fig. 12 ist in geschnittener Seitenansicht - zur Verdeutlichung etwas übertrieben - die Schwenkbewegung der Förderschnecke 7 zusammen mit der Antriebseinheit 16' dargestellt. Der Drehpunkt D für diese Drehpendelbewegung liegt, axial betrachtet, im Bereich der Schneckenlagerung. Die dort gezeigten Lager 28 und 29 können sowohl die Axialkräfte als auch die Radialkräfte an dieser Stelle aufnehmen, wobei aber die Möglichkeit der Schneckenachse, eine Drehpendelbewegung auszuführen, erhalten bleibt. Die Antriebseinheit 16' wird im wesentlichen von der beschriebenen Lagerung mitgetragen, da sie mit dem antriebsseitigen Ende der Förderschnecke 7 verbunden ist. Das von der Antriebskraft herrührende Drehmoment wird über die Drehmomentabstützung 30 auf das Gehäuse 15 der Presse übertragen. Bei entsprechender Konstruktion der Maschine können sich die von den Gewichtskräften der Förderschnecke 7 und der Antriebseinheit 16' stammenden Hebelmomente an den Lagern 28 und 29 im wesentlichen die Waage halten.

Die Fig. 13 zeigt, vereinfacht dargestellt, eine aufgeklappte Austragsvorrichtung. Für die Darstellung wurde die Ansicht von oben gewählt. Die Austragsvorrichtung enthält einen Rahmen 31, der in Gelenken 32 an Teilen des Gehäuses 15 der Entwässerungspresse auf- und zuklappbar befestigt ist. Dieser Rahmen 31 trägt wiederum Gelenke 25, die zur Befestigung der vereinfacht gezeichneten Preßelemente 13,14 dienen, so daß sich diese relativ zum Rahmen 31 bewegen lassen. Wird im Stillstand der Entwässerungpresse die Austragsvorrichtung abgeklappt, so ist das Ende der Förderschnecke 7 relativ leicht zugänglich, während der Pfropfen A' in der abgeschwenkten Austragsvorrichtung verbleiben kann. Beispielsweise nach erfolgter Wartungs-Arbeit an der Entwässerungspresse kann die Austragsvorrichtung wieder vorgeklappt und der Betrieb der Entwässerungsschnecke wieder aufgenommen werden. Da der Pfropfen A' wieder an seine alte Stelle gelangt ist, wird relativ schnell der optimale Betriebszustand der Entwässerungspresse erreicht.

Auch wenn hier nur Vorrichtungen mit waagerecht liegenden Förder- und Preßstrecken gezeigt werden, sind ohne weiteres auch senkrecht oder schräg angeordnete denkbar, unter Umständen sogar vorteilhaft. Ferner muß die Anzahl der zu dem Preßvorgang verwendeten Preßelemente nicht auf zwei beschränkt sein.

## Patentansprüche

1. Entwässerungspresse, die eine eine Förderstrecke (5) definierende Fördervorrichtung (7) enthält, welche in einem Volumen (8) angeordnet ist, mit einer Öffnung (11) für den Materialeintrag, durch den zu entwässerndes Material (A) in den anfänglichen Bereich der Förderstrecke (5) gelangen kann, wobei das Volumen (8) von einem mit einer Vielzahl von Öffnungen (9) versehenen Mantel (10) teilweise begrenzt wird, durch die im zu entwässernden Material (A) enthaltenes Wasser (W) bei Zurückhaltung eines wesentlichen Teils des als Feststoff vorliegenden Materials (A') hindurchtreten kann, wodurch dieses kompaktiert und teilentwässert wird und mit einem am Ende der Förderstrecke (5) gelegenen Materialaustrag (12), an den sich in Förderrichtung eine weitere Preßstrecke (6) anschließt, in die das Material (A') am Ende der Förderstrecke (5) eintreten und hindurchgehen kann,
**dadurch gekennzeichnet,**
daß im Bereich des Materialaustrages (12) Preßelemente (13,14,13',14',13'',14'') vorhanden sind, die aus mindestens zwei quer zur Förderrichtung bewegbaren Bauteilen bestehen, die sich über die Preßstrecke (6) erstrecken, und die so gestaltet sind, daß zwischen ihnen ein Durchgangsquerschnitt gebildet wird, der sich dadurch vergrößern und verkleinern läßt, daß mindestens eines von den Preßelementen (13,14,13',14',13'',14'') bewegt wird, wodurch sie bei einer Zusammenlaufbewegung das durch sie im wesentlichen umschlossene Material (A', A'') komprimieren oder beim Auseinanderlaufen freigeben können.

2. Entwässerungspresse nach Anspruch 1,
**dadurch gekennzeichnet,**
daß die Bewegung der Preßelemente (13,14,13',14',13'',14'') in der Preßstrecke (6) im wesentlichen eine Kompaktierung rechtwinklig zur Richtung der anfänglichen Förderung bewirken kann.

3. Entwässerungspresse nach Anspruch 1 oder 2,
**dadurch gekennzeichnet,**
daß die Fördervorrichtung (7) eine Transportschnecke ist.

4. Entwässerungspresse nach Anspruch 1 oder 2,
**dadurch gekennzeichnet,**
daß der Mantel (10) durch ein zylindrisches Siebblech gebildet wird.

5. Entwässerungspresse nach Anspruch 1 oder 2,
**dadurch gekennzeichnet,**
daß der Mantel (10) durch ein konisches Siebblech gebildet wird.

6. Entwässerungspresse nach Anspruch 1 oder 2,
**dadurch gekennzeichnet,** die Bauteile der Preßelemente (13,14,13',14',13'',14'') in Führungen (18) bewegbar sind.

7. Entwässerungspresse nach Anspruch 1 oder 2,
**dadurch gekennzeichnet,**
daß mindestens zwei Bauteilen der Preßelemente (13,14,13',14',13'',14'') mit Gelenken (25) am Pressengehäuse (15) angebracht sind und eine Einschwenkbewegung um die besagten Gelenke (25) ausführen können.

8. Entwässerungspresse nach Anspruch 1 oder 2,
**dadurch gekennzeichnet,**
daß im Bereich der Preßelemente (13,14,13',14',13'',14'') ein Raum zur Aufnahme eines Teils des am Materialaustrag (12) ausgetretenen Stoffes vorhanden ist und daß die Preßelemente (13,14,13',14',13'',14'') zusammen mit dem in diesem Raum befindlichen, pfropfenartig verfestigten Stoff (A') derart abklappbar sind, daß der verfestigte Stoff (A') darin verbleiben kann, so daß der Bereich des Materialaustrages (12) freilegbar ist und zugänglich gemacht werden kann.

9. Entwässerungspresse nach Anspruch 8,
**dadurch gekennzeichnet,**
daß die Preßelemente (13,14,13',14',13'',14'') aus mindestens zwei mit Gelenken (25)an einem Rahmen (31) angebrachten Bauteilen bestehen, die so gestaltet sind, daß sie bei einer Einschwenkbewegung um die besagten Gelenke (25) das durch sie im wesentlichen umschlossenen austretenden Material (A', A'') komprimieren und beim Ausschwenken freigeben können, und wobei der Rahmen (31) wiederum klappbar mit dem Pressengehäuse (15) verbunden ist.

10. Entwässerungspresse nach Anspruch 1,2,7,8 oder 9,
**dadurch gekennzeichnet,**
daß die Preßelemente (13,14,13',14',13'',14'') Öffnungen für die Aufnahme oder den Durchlaß von abgepreßtem Wasser aufweisen.

11. Presse nach Anspruch 10,
**dadurch gekennzeichnet,**
daß die Preßelemente (13,14,13',14',13'',14'') mit Öffnungen für das ausgepreßte Wasser versehen sind, deren Größe in Förderrichtung des Materials zunimmt.

12. Presse nach Anspruch 10 oder 11,
**dadurch gekennzeichnet,**
daß die Preßelemente (13,14,13',14',13'',14'') sich in Preßrichtung verjüngende Erhebungen aufweisen, die beim Preßvorgang ins Material (A', A'') eindringen können und mit Öffnungen zur Ableitung des Wassers (W') versehen sind.

13. Presse nach Anspruch 7,8 oder 9,
**dadurch gekennzeichnet**,
daß die Preßelemente (13,14,13',14',13'',14'') so geformt sind, daß sie sowohl das Volumen des zwischen ihnen hindurchgehenden Materials (A',A'') als auch seine Querschnittsform verändern können.

14. Presse nach Anspruch 13,
**dadurch gekennzeichnet**,
daß aus einem im wesentlichen punktsymmetrischen Querschnitt ein länglicher Querschnitt gemacht werden kann.

15. Presse nach Anspruch 13 oder 14,
**dadurch gekennzeichnet**,
daß die Querschnittsform des austretenden Materials im wesentlichen rund ist und durch die Preßelemente zu einer eckigen Form verändert werden können.

16. Presse nach Anspruch 1,
**dadurch gekennzeichnet**,
daß mindestens ein Preßelement (13,14,13',14',13'',14'') durch Stellmotor (19,19') bewegbar ist.

17. Presse nach Anspruch 16,
**dadurch gekennzeichnet**,
daß zwei in entgegengesetzte Richtung wirkende Stellmotore (19) in einer Baueinheit so zusammengefaßt sind, daß sich die Preßkräfte innerhalb einer Baueinheit gegenseitig abstützen können.

18. Presse nach Anspruch 16 oder 17,
**dadurch gekennzeichnet**,
daß eine Steuerungseinrichtung für den Stellmotor (19,19') vorhanden ist, die das Bewegen des mindestens einen Preßelementes (13,14,13',14',13'',14'') zeitabhängig steuert.

19. Presse nach Anspruch 16 oder 17,
**dadurch gekennzeichnet**,
daß eine Steuerungseinrichtung für den Stellmotor (19,19') vorhanden ist, die das Bewegen des mindestens einen Preßelementes (13,14,13',14',13'',14'') in Abhängigkeit von dem Antriebsmoment für die Fördervorrichtung (7) steuert, so daß der Wert für das Antriebsmoment innerhalb eines vorgegebenen Bereiches gehalten werden kann.

20. Presse nach Anspruch 3, 5 oder 6,
**dadurch gekennzeichnet**,
daß die Förderschnecke am eintragseitigen Ende angetrieben und gelagert und am austragseitigen Ende frei von einer maschinentechnischen Lagerung ist.

21. Entwässerungspresse nach Anspruch 20,
**dadurch gekennzeichnet**,
daß die Förderschnecke am eintragseitigen Ende so gelagert ist, daß sie ihre Lage unter der Wirkung der sie im Wesentlichen rechtwinklig zu ihrer Achslinie angreifenden Kräfte verändern kann.

22. Entwässerungspresse nach Anspruch 21,
**dadurch gekennzeichnet**,
daß die Förderschnecke am eintragseitigen Ende durch eine überwiegend momentenfrei wirkende Lagerung gehalten wird.

23. Presse nach Anspruch 3, 5 oder 6,
**dadurch gekennzeichnet**,
daß der Antriebsmotor der Förderschnecke derart mit dieser verbunden ist, daß er zusammen mit ihr um eine Schwenkachse senkrecht zu Schneckenachse schwenkbar ist.

24. Verwendung der Presse nach einem der vorstehenden Ansprüche,
**dadurch gekennzeichnet**,
das zu entwässernde Material (A) aus bei der Aufbereitung (1) von Altpapierstoff (S) anfallenden Abfällen besteht.

## Claims

1. A dewatering press which contains a conveying device (7) defining a conveying section (5), which device is located in a volume (8), with an opening (11) for the introduction of material, through which material (A) which is to be dewatered can pass into the initial region of the conveying section (5), the volume (8) being partly limited by a casing (10) provided with a plurality of openings (9), through which water (W) contained in the material (A) to be dewatered can pass while a substantial portion of the material (A') present as solids is retained, whereby said material is compacted and partly dewatered, and with a material discharge (12) located at the end of the conveying section (5), which material discharge is succeeded in the direction of conveyance by an additional pressing section (6) into which the material (A') can enter and pass through at the end of the conveying section (5),
characterised in that
pressing elements (13, 14, 13', 14', 13'', 14'') are present in the region of the material discharge (12), which elements consist of at least two components movable transversely to the direction of conveyance which extend over the pressing section (6) and are constructed such that a passage cross-section is formed between them which can be enlarged and made smaller in that at least one of the pressing elements (13, 14, 13', 14', 13'', 14'') is moved, whereby they can compress the material (A', A'') substantially surrounded thereby if they move towards each other, or can release it if they move away from each other.

2. A dewatering press according to Claim 1, characterised in that the movement of the pressing elements (13, 14, 13', 14', 13'', 14'') in the pressing section (6) can substantially effect compaction at right-angles to the direction of the initial conveyance.

3. A dewatering press according to Claim 1 or 2, characterised in that the conveying device (1) is a screw conveyor.

4. A dewatering press according to Claim 1 or 2, characterised in that the casing (10) is formed by a cylindrical perforated plate.

5. A dewatering press according to Claim 1 or 2, characterised in that the casing (10) is formed by a conical perforated plate.

6. A dewatering press according to Claim 1 or 2, characterised in that the components of the pressing elements (13, 14, 13', 14', 13'', 14'') are movable in guides (18).

7. A dewatering press according to Claim 1 or 2, characterised in that at least two components of the pressing elements (13, 14, 13', 14', 13'', 14'') are attached to the press housing (15) by articulations (25) and can effect a pivoting-in movement about said articulations (25).

8. A dewatering press according to Claims 1 or 2, characterised in that there is a space for receiving a portion of the stock emerging at the material discharge (12) in the region of the pressing elements (13, 14, 13', 14', 13'', 14'') and that the pressing elements (13, 14, 13', 14', 13'', 14'') together with the stock (A') which has consolidated in the manner of a cork located in this space can be swung away such that the consolidated stock (A') can remain therein, so that the region of the material discharge (12) can be cleared and can be made accessible.

9. A dewatering press according to Claim 8, characterised in that the pressing elements (13, 14, 13', 14', 13'', 14'') consist of at least two components attached by articulations (25) to a frame (31), which components are constructed such that they can compress the emerging material (A', A'') substantially enclosed by them upon a pivoting-in movement about the said articulations (25) and can release it when they pivot out, and wherein the frame (31) in turn is connected in hinged manner to the press housing (15).

10. A dewatering press according to Claim 1, 2, 7, 8 or 9, characterised in that the pressing elements (13, 14, 13', 14', 13'', 14'') have openings for receiving or allowing through water which has been squeezed off.

11. A press according to Claim 10, characterised in that the pressing elements (13, 14, 13', 14', 13'', 14'') are provided with openings for the water which has been squeezed out, the size of which openings increases in the direction of conveyance of the material.

12. A press according to Claim 10 or 11, characterised in that the pressing elements (13, 14, 13', 14', 13'', 14'') have elevations which taper in the direction of pressing, which elevations can penetrate into the material (A', A'') during the pressing operation and are provided with openings for draining off the water (W').

13. A press according to Claim 7, 8 or 9, characterised in that the pressing elements (13, 14, 13', 14', 13'', 14'') are shaped such that they can change both the volume of the material (A', A'') passing through between then and the cross-sectional shape thereof.

14. A press according to Claim 13, characterised in that an elongate cross-section can be made from a substantially point-symmetric cross-section.

15. A press according to Claim 13 or 14, characterised in that the cross-sectional shape of the emerging material is substantially round and can be changed into a rectangular shape by the pressing elements.

16. A press according to Claim 1, characterised in that at least one pressing element (13, 14, 13', 14', 13'', 14'') can be moved by a servomotor (19, 19').

17. A press according to Claim 16, characterised in that two servomotors (19) acting in opposite directions are combined in a structural unit such that the pressing forces within a structural unit can be mutually supported.

18. A press according to Claim 16 or 17, characterised in that a control means for the servomotor (19, 19') is present, which controls the movement of the at least one pressing element (13, 14, 13', 14', 13'', 14'') in time-dependent manner.

19. A press according to Claim 16 or 17, characterised in that a control means for the servomotor (19, 19') is present, which controls the movement of the at least one pressing element (13, 14, 13', 14', 13'', 14'') dependent on the drive torque for the conveying device (7), so that the value for the drive torque can be kept within a preset range.

20. A press according to Claim 3, 5 or 6, characterised in that the screw conveyor is driven and mounted at the charging end and is free of mechanical bearing means at the discharge end.

21. A dewatering press according to Claim 20, characterised in that the screw conveyor is mounted at the charging end such that it can change its position under the action of the forces which are applied to it substantially at right-angles to its axis.

22. A dewatering press according to Claim 21, characterised in that the screw conveyor is held at the charging end by a predominantly torque-free bearing means.

23. A press according to Claim 3, 5 or 6, characterised in that the drive motor of the screw conveyor is connected thereto such that it can be pivoted together with the latter about a pivot axis perpendicular to the screw axis.

24. The use of the press according to one of the preceding claims, characterised in that the material (A) to be dewatered consists of waste produced in the recovery (1) of waste paper (S).

## Revendications

1. Presse de déshydratation, qui contient un dispositif de transport (7) définissant un parcours de transport (5), lequel est placé dans un volume (8), avec une ouverture (11) pour le chargement du matériau, par laquelle le matériau à déshydrater (A) peut parvenir dans la zone initiale du parcours de transport (5), le volume (8) étant partiellement délimité par une enveloppe (10) pourvue d'une pluralité d'ouvertures (9), à travers lesquelles l'eau (W), contenue dans le matériau (A) à déshydrater, peut passer par retenue d'une partie importante du matériau (A') se trouvant sous forme de matières solides, ce qui fait que celui-ci est compacté et partiellement déshydraté et avec une évacuation du matériau (12), située à l'extrémité du parcours de transport (5), auquel fait suite, dans le sens du transport, un autre parcours de pression (6) dans lequel le matériau (A') peut pénétrer à la fin du parcours de transport (5) et qu'il peut traverser, caractérisée en ce que dans la zone de l'évacuation de matériau (12) sont prévus des éléments de pression (13, 14, 13', 14', 13'', 14''), qui sont constitués d'au moins deux composants déplaçables transversalement à la direction de transport, qui s'étendent sur le parcours de pression (6) et qui sont conformés de manière à former entre eux une section transversale de passage, qui peut être augmentée et diminuée par le fait qu'au moins l'un des éléments de pression (13, 14, 13', 14', 13'', 14'') est déplacé, de sorte qu'ils peuvent en se rapprochant comprimer le matériau (A' , A'') pratiquement entouré par eux ou le libérer, en s'écartant.

2. Presse de déshydratation selon la revendication 1, caractérisée en ce que le déplacement des éléments de pression (13, 14, 13', 14', 13'', 14'') dans le parcours de pression (6) peut entraîner essentiellement un compactage à angle droit par rapport à la direction du transport initial.

3. Presse de déshydratation selon les revendications 1 ou 2, caractérisée en ce que le dispositif de transport (7) est une vis sans fin de transport.

4. Presse de déshydratation selon les revendication 1 ou 2, caractérisée en ce que l'enveloppe (10) est formée par une tôle perforée cylindrique.

5. Presse de déshydratation selon les revendications 1 ou 2, caractérisée en ce que l'enveloppe (10) est formée par une tôle perforée conique.

6. Presse de déshydratation selon les revendications 1 ou 2, caractérisée en ce que les composants des éléments de pression (13, 14, 13', 14', 13'', 14'') sont déplaçables dans des organes de guidage (18) .

7. Presse de déshydratation selon les revendications 1 ou 2, caractérisée en ce qu'au moins deux composants des éléments de pression (13, 14, 13', 14', 13'', 14'') sont fixés avec des articulations (25) sur le carter (15) de la presse et peuvent exécuter un mouvement de pivotement vers l'intérieur autour des dites articulations (25).

8. Presse de déshydratation selon les revendications 1 ou 2, caractérisée en ce que dans la zone des éléments de pression (13, 14, 13', 14', 13'', 14'') est prévu un espace destiné à recevoir une partie de la matière sortie de l'évacuation de matériau (12) et en ce que les éléments de pression (13, 14, 13' 14', 13'', 14'') avec le matériau (A) consolidé en bouchon, se trouvant dans cet espace, sont rabattables de manière que le matériau consolidé (A') peut rester à l'intérieur, de sorte que la zone de l'évacuation de matérieau (12) peut être libérée et rendue accessible.

9. Presse de déshydratation selon la revendication 8, caractérisée en ce que les éléments de pression (13, 14, 13', 14', 13'', 14'') sont constitués d'au moins deux composants fixés avec des articulations (25) sur un cadre (31), qui sont tels que lors d'un mouvement de pivotement vers l'intérieur autour desdites articulations (25), ils peuvent comprimer le matériau (A', A'') sortant, essentiellement entouré par eux, et qu'ils peuvent le libérer lors d'un pivotement vers l'extérieur, le cadre (31) étant à nouveau relié avec le carter de presse (15) de manière à pouvoir être rabattu.

10. Presse de déshydratation selon les revendications 1, 2, 7, 8 ou 9, caractérisée en ce que les éléments de pression (13, 14, 13', 14', 13'', 14'') présentent des ouvertures pour recevoir ou laisser passer l'eau exprimée.

11. Presse selon la revendication 10, caractérisée en ce que les éléments de pression (13, 14, 13', 14', 13'', 14'') sont pourvus d'ouvertures pour l'eau exprimée, dont la taille augmente dans le sens de transport du matériau.

12. Presse selon les revendications 10 ou 11, caractérisée en ce que les éléments de pression (13, 14, 13', 14', 13'', 14'') présentent des reliefs se rétrécissant dans le sens de la pression, qui peuvent pénétrer dans le matériau (A' A'') lors de la mise en pression et qui sont pourvus d'ouvertures destinées à l'évacuation de l'eau (W') .

13. Presse selon les revendications 7, 8 ou 9, caracterisée en ce que les éléments de pression (13, 14, 13', 14', 13'', 14'') sont formés de telle sorte qu'ils peuvent faire varier le volume du matériau (A', A'') passant entre ceux-ci ainsi que la forme de sa section transversale.

14. Presse selon la revendication 13, caractérisée en ce que d'une section transversale essentiellement à symétrie ponctuelle, on peut faire une section transversale allongé.

15. Presse selon les revendications 13 ou 14, caractérisée en ce que la forme de la section tranversale du matériau sortant est sensiblement ronde et peut être modifiée par les éléments de pression en une forme angulaire.

16. Presse selon la revendication 1, caractérisée en ce qu'au moins un élément de pression (13, 14, 13' 14', 13'', 14'') est déplaçable par un servomoteur (19, 19').

17. Presse selon la revendication 16, caractérisée en ce que deux servomoteurs (19), agissant en sens opposé, sont réunis en une unité de construction de manière que les forces de pression puissent s'exercer réciproquement à l' intérieur d'une unité de construction.

18. Presse selon les revendications 16 ou 17, caractérisée en ce qu'il est prévu pour le servomoteur (19, 19') un dispositif de commande, qui commande le déplacement d'au moins un élément de pression (13, 14, 13' 14', 13'', 14'') en fonction du temps.

19. Presse selon les revendications 16 ou 17, caractérisée en ce qu'il est prévu pour le servomoteur (19, 19') un dispositif de commande, qui commande le déplacement d'au moins un élément de pression (13, 14, 13', 14', 13'', 14'') en fonction du moment d'entraînement pour le dispositif de transport (7), de sorte que la valeur du moment d'entraînement peut être maintenue à l'intérieur d'une plage donnée.

20. Presse selon les revendications 3, 5, ou 6, caractérisée en ce que la vis sans fin de transport est entraînée et supportée à l'extrémité côté chargement et n'a pas de support technique mécanique du genre palier à l'extrémité côté évacuation.

21. Presse de déshydratation selon la revendication 20, caractérisée en ce que la vis de transport sans fin est supportée à l'extrémité côté chargement de manière à pouvoir modifier sa position sous l'effet des forces agissant sensiblement à angle droit par rapport à sa ligne axiale.

22. Presse de déshydratation selon la revendication 21, caractérisée en ce que la vis de transport sans fin est maintenue à l'extrémité côté chargement par un support agissant principalement sans moment.

23. Presse selon les revendications 3, 5 ou 6, caractérisée en ce que le moteur d'entraînement de la vis de transport sans fin est relié avec celle-ci de maière qu'il puisse pivoter avec elle autour d'un axe de pivotement, perpendiculairement à l'axe de la vis sans fin

24. Utilisation de la presse selon l'une des revendications précédents, caractérisée en ce que le matériau (A) à déshydrater est constitué de déchets se formant lors du traitement (1) de pâte de vieux papiers (S).
